# EUROPÄISCHE PATENTSCHRIFT

(11) **EP 0 503 248 B1**
(45) Veröffentlichungstag und Bekanntmachung des Hinweises auf die Patenterteilung: **17.05.1995**
(21) Anmeldenummer: 92101201.9
(22) Anmeldetag: 25.01.1992
(51) Int. Cl.: D06B 23/20

(54) **Verfahren und Vorrichtung zur Verteilung flüssiger, fester fliesshähiger oder gasförmiger Behandlungsmittel auf eine Anzahl von Textilbehandlungsstationen**
Method and device for distributing chemicals in liquid, solid or gaseous state to a plurality of apparatus for treating textile materials
Procédé et appareil de distribution d'agents de traitement liquides, solides ou gazeux à une pluralité d'installations de traitement de matières textiles

(30) Priorität: 08.03.1991 DE 4107478
(43) Veröffentlichungstag der Anmeldung: 16.09.1992
(73) Patentinhaber: T H E N Maschinen- und Apparatebau GmbH, D-74510 Schwäbisch Hall (DE)
(72) Erfinder: Cordes, Carl P. Dr., W-7170 Schwäbisch Hall (DE); Thamburaj, Victor, W-7178 Michelbach / Bilz (DE)
(74) Vertreter: Rüger, Rudolf, Dr.-Ing.

(56) Entgegenhaltungen:
- EP-A- 0 277 365
- WO-A-86/03235
- DE-A- 2 723 623

## Beschreibung

Die Erfindung betrifft ein Verfahren und eine Vorrichtung zur Verteilung flüssiger, fester fließfähiger oder gasförmiger Behandlungsmittel auf eine Anzahl von Textilbehandlungsstationen, bei dem die Behandlungsmittel in den einzelnen Behandlungsmitteln zugeordneten Bereitstellungsstationen angerichtet und/oder bereitgehalten und sodann bedarfsgemäß über Transportmittel der oder den jeweiligen Textilbehandlungsstation(en) zugeführt werden. Eine derartige Vorrichtung wird in dem Dokument EP-A-0 277 365 offenbart.

Bei der Textilveredelung werden für die Behandlung der Textilmaterialien in den entsprechenden Textilveredelungs- oder Behandlungsmaschinen und -apparaten "Produkte" und Farbstoffe benötigt. Unter "Produkten" sind dabei Chemikalien (z.B. Essigsäure) und Hilfsmittel (z.B. Weichmacher) verstanden. Diese Produkte und Farbstoffe sind für die nachfolgende Erörterung unter dem Begriff "Behandlungsmittel" zusammengefaßt.

Die für den jeweiligen Behandlungsvorgang erforderliche Auswahl und Menge der Produkte und Farbstoffe ist häufig in einem Rezept festgelegt. Es müssen deshalb für die Behandlung des Textilguts bspw. in einer Textilveredelungsmaschine bzw. einem entsprechenden Apparat die Produkte und Farbstoffe für die einzelnen Behandlungsschritte abgemessen und der Maschine bzw. dem Apparat zugeführt werden. Dazu werden oft die Produkte und Farbstoffe in der jeweils erforderlichen Menge in flüssigen Medien (z.B. Wasser) gelöst oder feindispers verteilt. Das flüssige Medium dient hierbei also als Transportmedium. Ganz allgemein kann das für den jeweiligen Behandlungsschritt erforderliche Behandlungsmittel, das der Maschine bzw. dem Apparat zuzuführen ist, in flüssiger, fester, fließfähiger oder gasförmiger Phase vorliegen.

Die Behandlungsmittel werden im einfachsten Fall von jeher von Hand, bspw. in Eimern, zu der jeweiligen Textilveredelungsmaschine bzw. zu dem Textilveredelungsapparat gebracht und dort entweder direkt eingegeben oder in zugeordnete geeignete Vorratsbehälter (bspw. Ansatzbehälter an Färbeapparaten) eingebracht. Um diese Vorgangsweise zu automatisieren ist es bekannt, an einem zentralen Ort, bspw. in der Farbküche einer Färberei, Bereitstellungsbehälter (in Färbereien z.B. Ansatz- oder Lösungsbehälter) zu installieren, die mit den Maschinen bzw. Apparaten über Rohrleitungen verbunden sind. Wenn Produkte und Farbstoffe bspw. in Wasser gelöst werden müssen, sind diesen Bereitstellungsbehältern oft auch Rührwerke, Beheizungen oder andere Hilfseinrichtungen zugeordnet. Verallgemeinernd gesprochen wird im folgenden jeder solcher Bereitstellungsbehälter mit seinen zugeordneten Zusatzeinrichtungen als "Bereitstellungsstation" bezeichnet, wobei der Begriff "Bereitstellungsstation" nicht einschränkend zu verstehen ist. Eine solche Bereitstellungsstation kann auch lediglich eine Zuleitung für das jeweilige Behandlungsmittel beinhalten, das bspw. aus einer Dosiereinrichtung oder einer Herstelleinrichtung zugeleitet wird. In der Bereitstellungsstation kann das jeweilige Behandlungsmittel in größerer Menge bereitgehalten sein, wobei für eine Behandlungsstufe jeweils eine vorbestimmte Menge entnommen und der Behandlungsstation zugeführt wird. Es können aber auch die für eine Behandlungsstufe notwendigen Behandlungsmittel separat oder gemeinsam speziell angerichtet und bereitgestellt werden, worauf bei Abruf die ganze angerichtete Menge der Behandlungsstation zugeführt wird.

In ähnlicher Weise ist im folgenden unter "Behandlungsstationen" jeweils eine Textilveredelungs- oder -behandlungsmaschine (bspw. eine Färbemaschine) oder ein Textilveredelungs- oder -behandlungsapparat (bspw. eine Waschkufe) verstanden, in der bzw. in dem eine Behandlung des Textilgutes mit von außen zugeführten Behandlungsmitteln erfolgt.

Bei einer in der Praxis recht weit verbreiteten, verhältnismäßig einfachen Einrichtung zur automatischen Zuleitung von Behandlungsmitteln zu Behandlungsstationen ist die Anordnung derart getroffen, daß mit jeder Behandlungsmaschine etc. über jeweils eine eigene fest installierte Leitung ein eigener Bereitstellungsbehälter oder eine Gruppe von Bereitstellungsbehältern verbunden ist. Bei mehreren Färbereimaschinen, d.h. Behandlungsstationen, bedingt dies eine verhältnismäßig große Anzahl von Behandlungsbehältern, d.h. Bereitstellungsstationen, während außerdem der Aufwand für die Verrohrung bei beträchtlichem Platzbedarf entsprechend groß ist. Dabei werden die in der Regel oft noch langen Leitungen durchweg noch dazu mit schlechtem Nutzungsgrad betrieben.

Man trifft deshalb in der Praxis auch Verteilereinrichtungen an, die mit Ring- oder Stern-Leitungssystemen arbeiten, die zwischen den Bereitstellungsstationen und den Behandlungsstationen verlegt sind und die über entsprechende steuerbare Ventile eine flexiblere Zuordnung der Bereitstellungsstationen zu den Behandlungsstationen ermöglichen. Diese Einrichtungen erlauben es zwar, verglichen mit dem vorerwähnten sogenannten Einzelrohrsystem, mit weniger Bereitstellungsbehältern (-stationen) auszukommen, doch steigt dafür der Installationsaufwand (Rohrleitungen und Abzweige) beträchtlich an.

Aufgabe der Erfindung ist es deshalb, einen Weg zu weisen, der es erlaubt, bei der Zuleitung von Behandlungsmitteln aus Bereitstellungsstationen zu einer Anzahl von Behandlungsstationen mit einer möglichst geringen Anzahl von Bereitstellungsstationen eine größtmögliche Anzahl von Behandlungsstationen flexibel mit den verschiedenen erforderlichen Behandlungsmitteln versorgen zu können, ohne daß dadurch ein übermäßiger Aufwand für Rohrleitungssysteme und ein damit verbundener unerwünscht hoher Platzbedarf erforderlich wären.

Zur Lösung dieser Aufgabe wird bei dem eingangs genannten Verfahren erfindungsgemäß derart vorgegangen, daß den Bereitstellungsstationen und den Behandlungsstationen diese zumindest jeweils gruppenweise zusammenfassende steuerbare Sammel- bzw. Verteilungsmittel für die Behandlungsmittel zugeordnet werden, und daß die Sammel- und die Verteilungsmittel derart gesteuert werden, daß bedarfsgemäß über die Sammelmittel jeweils eine Verbindung zwischen zumindest einer angesteuerten Bereitstellungsstation und den Transportmitteln sowie über die Verteilungsmittel jeweils eine Verbindung zwischen den Transportmitteln und zumindest einer angesteuerten Behandlungsstation hergestellt wird und daß über den so hergestellten Verbindungsweg Behandlungsmittel von der jeweiligen wenigstens einen Bereitstellungsstation in die jeweilige zumindest eine Behandlungsstation gebracht werden.

Die nahe den Bereitstellungsstationen anzuordnenden Sammelmittel und die in der Nähe der Behandlungsstationen vorzusehenden Verteilungsmittel können mit den zugeordneten Bereitstellungsbehältern etc. bzw. mit den Behandlungsmaschinen und -apparaten über kurze Stichleitungen verbunden sein. Die zwischen den Sammel- und den Verteilungsmitteln angeordneten Transportmittel erlauben es, häufig mit einer einzigen Leitung das Auslangen zu finden, die mit einem hohen Nutzungsgrad betrieben wird und mit geringem Aufwand und Platzbedarf installiert werden kann. Gleichzeitig ist eine hohe Flexibilität durch dieses "intelligente", von den steuerbaren Sammel- und Verteilungsmitteln sowie den Transportmitteln gebildete Leitungssystem gegeben, so daß mit einer minimalen Anzahl von Bereitstellungsstationen das Auslangen gefunden wird, um eine verhältnismäßig große Anzahl von Behandlungsstationen mit den verschiedenen Behandlungsmitteln zu versorgen.

Insbesondere ist die Zahl der Bereitstellungsstationen (und damit die Zahl der Löse- und Ansatzbehälter) nicht mehr von der Zahl der zu versorgenden Behandlungsstationen (d.h. Maschinen/Apparate) bestimmt, sondern lediglich durch behandlungsabhängige Parameter gegeben.

Die Sammel- und/oder die Verteilungsmittel können vor und/oder nach der Durchleitung eines Behandlungsmittels, d.h. nach jedem Transportvorgang, gespült werden. Gründe für solche Spülungen können sein, daß die Produkte und Farbstoffe verkrusten oder sich absetzen, oder daß beim aufeinanderfolgenden Transport unterschiedlicher Produkte und Farbstoffe Restmengen des vorhergehenden Transportguts das nachfolgend transportierte Behandlungsmittel beeinträchtigen würden etc.

Die Spülung der Sammel- und der Verteilungsmittel (und auch der Transportmittel) kann unabhängig von einer Spülung einzelner Bereitstellungs- oder Behandlungsstationen erfolgen, was den Vorteil mit sich bringt, daß die Belegungszeit des jeweiligen Bereitstellungsbehälters, wenn dieser gespült werden muß, wesentlich reduziert wird. Dem Behälter muß nämlich nur solange Spülmedium zugeführt werden, bis dieser sauber ist. Das Spülen der Transportmittel erfolgt dann direkt bspw. von den Sammelmitteln aus, die gleichzeitig zusammen mit den Verteilungsmitteln gespült werden. Diese Funktionserweiterung der Sammelmittel und/oder der Verteilungsmittel senkt auch die Zahl der benötigten Bereitstellungsbehälter weiter ab.

Vorteilhaft kann es gelegentlich auch sein, wenn über den jeweils hergestellten, über die Verteilungs-, Transport- und Sammelmittel laufenden Verbindungsweg zwischen der jeweiligen Behandlungsstation und der mit dieser verbundenen Bereitstellungsstation Behandlungsmedium aus der Behandlungsstation zu der Bereitstellungsstation gebracht wird, mit anderen Worten, daß der Mediumstransport in umgekehrter Richtung erfolgt.

Ein Beispiel für einen Behandlungsvorgang, bei dem derartiges zweckmäßig ist, ist die Salzzugabe bei Färbeapparaten. Wird nämlich Salz in Wasser gelöst, d.h. Sole erzeugt, und diese Sole als Behandlungsmittel in den Färbeapparat eingebracht, so wird in diesem das Flottenverhältnis wesentlich verlängert. Eine solche Verlängerung des Flottenverhältnisses wird allgemein als nachteilig angesehen. Bringt man jedoch einen Teil der Flotte aus dem Färbeapparat in den Ansatzbehälter der Bereitstellungsstation, so kann man darin das Salz auflösen und sodann die so gebildete Sole wieder in den Färbeapparat zurückführen, womit die zusätzliche Wassermenge, die für das Lösen des Salzes erforderlich ist, auf ein Minimum reduziert wird.

Das neue Verfahren erlaubt zur Anpassung an die jeweiligen Betriebserfordernisse eine sehr hohe Flexibilität. Dabei kann es gelegentlich auch zweckmäßig sein, daß seriell und/oder parallel gestaffelt angeordnete gesteuerte Sammel- und/oder Verteilungsmittel verwendet werden.

Eine zur Durchführung des neuen Verfahrens bestimmte Vorrichtung ist erfindungsgemäß dadurch gekennzeichnet, daß die den Bereitstellungsstationen und den Behandlungsstationen zugeordneten Sammel- bzw. Verteilungsmittel jeweils wenigstens einen Mediumsammel- bzw. Verteilungsraum aufweisen, in den Anschlüsse für einzelne Bereitstellungs- bzw. Behandlungsstationen und/oder für Gruppen derselben münden, daß die Anschlüsse den jeweiligen Mediumsdurchtritt beeinflussende, wahlweise ansteuerbare Steuerglieder enthalten, daß der Sammel- und/oder der Verteilungsraum durch wenigstens eine Leitung der Transportmittel miteinander verbunden sind und daß die Steuerglieder mit einer Steuereinheit verbunden sind, durch die sie unter Herstellung einer Leitungsverbindung zwischen zumindest einer jeweils ausgewählten Bereitstellungsstation und zumindest einer jeweils ausgewählten Behandlungsstation einzeln und/oder gruppenweise ansteuerbar sind.

Dabei ist es besonders vorteilhaft, wenn der Sammel- und/oder der Verteilungsraum jeweils in einem rohrförmigen Gehäuse ausgebildet sind. An diesem können nämlich die Anschlüsse nebeneinanderliegend angeordnet sein, wobei die Steuerglieder durch Ventile gebildet sind. Zweckmäßigerweise können diese Ventile an dem rohrförmigen Gehäuse den Anschlüssen jeweils gegenüberliegend vorgesehen sein, derart, daß die Verschlußglieder der Ventile mit den Anschlußmündungen zusammenwirkend ausgebildet sind. Die Ventile können damit einzeln ausgetauscht oder gewartet werden, ohne daß die Leitungsanschlüsse zu den Bereitstellungsbehältern etc. gelöst werden müßten.

An dem rohrförmigen Gehäuse können stirnseitig Anschlußmittel für wenigstens eine Leitung der Transportmittel und/oder eine Spülmittelleitung angeordnet sein, wobei diesen Anschlußmitteln in der Regel auf wenigstens einer Gehäuseseite Absperrmittel zugeordnet sind. Diese beiden stirnseitigen Anschlußmittel können durch eine Verbindungsleitung miteinander verbunden sein, die auch eine beidseitige Einspeisung oder Abnahme von dem rohrförmigen Gehäuse erlaubt. Die Verbindungsleitung ist dabei mit Vorteil mit wenigstens einer Leitung der Transportmittel verbunden.

Die Transportmittel finden in der Regel mit einer einzigen gemeinsamen Leitung das Auslangen, doch sind auch Fälle denkbar, in denen sie mehrere Leitungen aufweisen. Schließlich kann erforderlichenfalls die Anordnung auch derart getroffen sein, daß jeweils einer Gruppe von Bereitstellungs- und/oder Behandlungsstationen ein eigener Sammel- bzw. Verteilungsraum zugeordnet ist, der über entsprechende Leitungsmittel mit entsprechenden, jeweils Steuerglieder enthaltenden Anschlüssen wenigstens eines parallel- oder nachgeschalteten weiteren Sammel- bzw. Verteilungsraumes verbunden ist, wobei die wenigstens eine Leitung der Transportmittel zwischen jeweils wenigstens einem solchen weiteren Sammel- bzw. Verteilungsraum verlaufend angeordnet ist.

In den Bereitstellungsstationen können, wie bereits eingangs erläutert, Bereitstellungsbehälter mit Zusatzeinrichtungen etc. angeordnet sein. Es ist aber auch ohne weiteres möglich, daß bspw. wenigstens eine Bereitstellungsstation eine Dosiereinrichtung für ein Behandlungsmittel enthält, die unmittelbar an den zugeordneten Anschluß des zugeordneten Sammelraums angeschlossen ist.

Das rohrförmige Gehäuse der Sammel- und/oder der Verteilungsmittel ergibt sehr geringe Toträume; es erlaubt eine einwandfreie Spülung zwischen den Transportvorgängen, wobei der Aufwand an Spülmedium verhältnismäßig gering ist.

In der Zeichnung sind Ausführungsbeispiele des Gegenstandes der Erfindung dargestellt. Es zeigen:
- Fig. 1: eine Behandlungsmittel-Verteilungseinrichtung gemäß der Erfindung, in schematischer Darstellung und in einer ersten Ausführungsform,
- Fig. 2: eine Behandlungsmittel-Verteilungseinrichtung gemäß der Erfindung, in schematischer Darstellung und in einer zweiten Ausführungsform,
- Fig. 3: einen Sammler oder Verteiler der Behandlungsmittel-Verteilungseinrichtung nach Fig. 1 oder 2, in einer Seitenansicht,
- Fig. 4: die Anordnung nach Fig. 3, geschnitten längs der Linie IV-IV der Fig. 3, in einer Seitenansicht und in einem anderen Maßstab,
- Fig. 5: den Sammler oder Verteiler nach Fig. 3, in einer Anordnung mit einer seine beiden Stirnseiten miteinander verbindenden Verbindungsleitung, in schematischer Darstellung, und
- Fig. 6: den Sammler oder Verteiler nach Fig. 3, in einer Anordnung mit axialer Durchströmung, in schematischer Darstellung.

In Fig. 1 ist eine Vorrichtung zur Verteilung von Behandlungsmitteln (bspw. Produkten und Farbstoffen) auf eine Anzahl von Textilveredelungsmaschine oder -apparaten in einer ersten einfachen Ausführungsform schematisch dargestellt. Die verschiedenen Behandlungsmittel sind bspw. in mit Rührwerken, Beheizungseinrichtungen etc. versehenen Bereitstellungsbehältern enthalten, die zentral an einer Stelle angeordnet und die jeweils durch eine "Bereitstellungsstation" 1 angedeutet sind. Die Textilveredelungsmaschinen und -apparate sind durch einzelne "Behandlungsstationen" 2 angedeutet, die bspw. in einer entsprechenden Gebäudehalle untergebracht zu denken sind. Die Zahl der Bereitstellungsstationen 1 und der Behandlungsstationen 2 ist an sich beliebig und durch die jeweiligen Gegebenheiten bestimmt.

Die Bereitstellungsstationen 1 sind durch einen Sammler 3 zusammengefaßt, der in Fig. 1 lediglich schematisch dargestellt ist und dessen Einzelheiten im folgenden anhand der Fig. 3,4 noch erläutert werden.

In ähnlicher Weise ist den Behandlungsstationen 2 ein Verteiler 4 zugeordnet, der im Prinzip gleich wie der Sammler 3 aufgebaut ist. Der ganz allgemein Sammelmittel bildende Sammler 3 ist in unmittelbarer räumlicher Zuordnung zu den Bereitstellungsstationen 1 angeordnet, während der, allgemein gesprochen, Verteilungsmittel bildende Verteiler 4 nahe bei den Behandlungsstationen 2 vorgesehen ist. Der Sammler 3 und der Verteiler 4 sind durch Transportmittel in Gestalt einer gemeinsamen Leitung 5 miteinander verbunden.

Zur Verbindung der einzelnen Bereitstellungsstationen 1 mit dem Sammler 3 dienen Stichleitungen 6, die zu Anschlüssen 7 an dem Sammler führen, denen den jeweiligen Mediumstritt beeinflussende, wahlweise ansteuerbare Steuerglieder in Gestalt von Magnetventilen 8 zugeordnet sind.

Die entsprechenden Anschlüsse für den Verteiler 4 mit den Behandlungsstationen verbindende Stichleitungen 9 sind bei dem Verteiler 4 mit 10 bezeichnet; ihnen sind wahlweise ansteuerbare Steuerglieder in Gestalt von Magnetventilen 11 zugeordnet, die den Durchtrittsquerschnitt der zugeordneten Stichleitung 9 in den Verteiler 4 beeinflussen.

Die einzelnen Magnetventile 8,11 sind über allgemein mit 12 bzw. 13 bezeichnete Steuerleitungen mit einer gemeinsamen Programmsteuereinheit 140 verbunden, die es erlaubt, programmgemäß den einzelnen Magnetventilen 8,11 Steuersignale zu übermitteln, die die Magnetventile im Öffnungs- oder Schließungssinne ansteuern.

Die Bereitstellungsstationen 1 können anstelle der angedeuteten und bereits erwähnten Bereitstellungsbehälter (Ansetz- oder Lösebehälter) auch unmittelbar wenigstens eine Dosiereinrichtung für ein Behandlungsmittel enthalten, die schematisch bei 1a angedeutet ist und die das Behandlungsmittel in vorbestimmter Menge und vorbestimmter zeitlicher Abfolge in den Sammler eingibt, wenn das zugeordnete Magnetventil 8 von der Programmsteuereinheit 140 entsprechend angesteuert wird.

Entsprechend kann an den Verteiler 4 über eines der Magnetventile 10 anstelle einer Textilveredelungsmaschine bzw. eines Textilveredelungsapparates auch ein Spülauslaß angeschlossen sein, der mit 2a bezeichnet ist.

Bevor die Wirkungsweise der beschriebenen Behandlungsmittel-Verteilervorrichtung im einzelnen erläutert wird, sei kurz auf den konstruktiven Aufbau des Sammlers 3 bzw. des mit diesem übereinstimmenden Verteilers 4 eingegangen. Dazu wird auf die Fig. 3,4 Bezug genommen, in denen ein Sammler 3 veranschaulicht ist:
Der Sammler 3 besteht aus einem länglichen, rohrförmigen Gehöuse in Gestalt eines Profilrohres 13 rechteckiger Querschnittsgestalt, das einen Sammelraum 14 umschließt, in den die durch Anschlußstutzen 15 gebildeten Anschlüsse 7 münden. Die Anschlußstutzen 15 sind im Bereiche zumindest einer Rohrwand in gleichen Abständen in einer gemeinsamen Ebene liegend nebeneinander angeordnet.

Auf der gegenüberliegenden Seite ist die entsprechende Wand des Profilrohres 13 für jeden Anschlußstutzen 15 mit einer zu diesem koaxialen Bohrung 16 versehen, in die eine Halterungsbuchse 17 abgedichtet eingesetzt ist. In jede der Halterungsbuchsen 17 ist ein Magnetventil 8 mit einem Halterungsteil 18 eingesetzt, dessen Magnetantrieb mit 19 bezeichnet ist und das in der Halterungsbuchse 17 mittels einer Schraubbuchse 20 abgedichtet fixiert ist. Benachbarte Magnetventile 8 können aus Platzgründen auch einander gegenüberliegend oder sonstwie räumlich gegeneinander versetzt angeordnet sein.

Der Magnetantrieb 19 betätigt jeweils eine Ventilspindel 21, die ein Ventilverschlußstück 22 trägt, das mit einem stirnseitig an dem jeweils zugeordneten Anschlußstutzen 15 ausgebildeten Sitz 23 zusammenwirkt.

Durch entsprechende Ansteuerung des Magnetantriebs 19 kann somit über das Ventilverschlußstück 22 die Verbindung zwischen dem Sammlerraum 14 und dem jeweiligen Anschlußstutzen 15 abgesperrt oder hergestellt werden. Gleichzeitig erlaubt es diese Konstruktion, die Magnetventile 8 einzeln auszutauschen, ohne daß dazu irgendwelche Veränderungen an dem Profilrohr 13 oder den Anschlüssen 15 vorgenommen werden müßten.

An beiden Stirnseiten ist das Profilrohr 13 jeweils mit Rohranschlußmitteln in Gestalt von zwei Rohranschlußflanschen 24 versehen, die es gestatten, entsprechende Rohrleitungen anzuschließen.

Bei der in Fig. 1 dargestellten einfachen Ausführungsform der Behandlungsmittel-Verteilungsvorrichtung sind die beiden stirnseitigen Anschlußflansche 24 verschlossen. Das Profilrohr 13 ist außerdem mit einem in Fig. 3 bei 250 angedeuteten seitlichen Leitungsanschluß versehen, mit dem die Leitung 5 der Transportmittel verbunden ist.

In diesem Zusammenhang sei erwähnt, daß die Leitung 5 nur eine einfache Form der Transportmittel für das Behandlungsmedium zwischen dem Sammler 3 und dem Verteiler 4 darstellt. Sie kommt dann infrage, wenn infolge eines natürlichen Höhenunterschiedes zwischen dem Aufstellungsort des Sammlers 3 und jenem des Verteilers 4 unter der Schwerkraftwirkung das Behandlungsmittel aus der jeweils angesteuerten Bereitstellungsstation 1 zu der angesteuerten Behandlungsstation 2 strömen kann.

Abhängig von den Bedürfnissen des jeweiligen Einsatzortes und den vorhandenen Gegebenheiten kann die Rohrleitung 5 naturgemäß auch Pumpen, Fördereinrichtungen, und andere, mit Fremdenergie arbeitende Transporteinrichtungen, einschl. zugeordneter Steuer- und Regelventile, enthalten, was im einzelnen hier nicht weiter dargestellt ist. Auch können anstelle der einen Leitung 5 mehrere solcher, bspw. parallel zueinander liegender Leitungen vorgesehen sein.

Die Verteilung der in den Bereitstellungsstationen 1 bereitgestellten verschiedenen flüssigen, festen, fließfähigen oder gasförmigen Behandlungsmittel auf die einzelnen Behandlungsstationen 2 erfolgt in der Weise, daß, ausgehend von einem Zustand, bei dem alle Magnetventile 8,11 geschlossen sind, durch die Programmsteuereinheit 140 jeweils wenigstens ein Magnetventil 8 zu dem Sammler 3 und jeweils ein Magnetventil von dem Verteiler 4 geöffnet werden, derart, daß ein Verbindungsweg zwischen der so angesteuerten Bereitstellungsstation 1 und der angesteuerten Behandlungsstation 2 hergestellt wird. Dieser Verbindungsweg verläuft über die entsprechende Stichleitung 6, den zugeordneten Anschluß 7,in den Raum 14 des Sammlers 3, von dort aus über die Leitung 5 in den entsprechenden Raum 14 des Verteilers 4 und von diesem aus über den entsprechenden Anschluß 10 und die zugeordnete Stichleitung 9 zu der Behandlungsstation 2. Über ihn wird das Behandlungsmittel von der Bereitstellungsstation 1 in die Behandlungsstation 2 transportiert.

Nach Abschluß des Transportvorganges schließen die beiden vorher geöffneten Magnetventile 8,11, gesteuert von der Programmsteuereinheit 140, womit die ganze Vorrichtung wieder im Bereitschaftszustand für den nächstfolgenden Transport von Behandlungsmittel von einer anderen entsprechend angesteuerten Bereitstellungsstation 1 zu einer anderen ausgewählten Behandlungsstation 2 steht. Dabei kann naturgemäß auch die Bereitstellungsstation 1a mit der dort vorhandenen Dosiereinrichtung angesteuert werden, wie gleicherweise auch eine Ansteuerung des Spülablaß 2a möglich ist, wenn bspw. zwischen zwei Transportvorgängen das ganze Leitungssystem einschließlich Sammler 3 und Verteiler 4 gespült werden soll.

Das Spülmedium kann dazu über eine entsprechende Bereitstellungsstation 1 eingeführt werden; es tritt aus dem System über den Verteiler 4 aus, wobei der zugeordnete Anschluß 10 an dem Verteiler 4 naturgemäß an einer solchen Stelle angeordnet ist, daß sich eine gute Durchspülung des von diesem umschlossenen Verteilerraumes ergibt.

Der somit unmittelbar an dem Verteiler 4 angeordnete Spülabgang minimiert den Spülmedieneintrag in die Textilveredelungsmaschinen bzw. -apparate der Behandlungsstationen 2. Selbstverständlich kann der entsprechende Ausgang an dem Verteiler 4 auch für andere Zwecke genutzt werden.

Im übrigen kann das ganze System nach einem solchen zwischen zwei Transportvorgängen vorgenommenen Spülvorgang ganz oder teilweise mit Spülmedium gefüllt bleiben, wenn dies im Rahmen des gesamten Behandlungsprogramms zweckmäßig ist.

Der Sammler 3 und der Verteiler 4 können auch mit eigenen Spülmediumsein- und -ablässen ausgerüstet sein, die eine unterschiedliche, den jeweiligen Bedingungen des Einsatzfalles entsprechende Spülmediumsführung gestatten. Zwei Beispiele dafür sind in den Fig. 5 und 6 veranschaulicht:
An die beiden stirnseitigen Anschlußflansche 24 (Fig. 3) des Sammlers 3 sind eine Spülmediumszuführ- und eine Spülmediumsabführleitung 25 bzw. 26 angeschlossen, in denen Absperrventile 27,28 liegen und die es erlauben, den Sammlerraum 14 (Fig.4) in Achsrichtung durchzuspülen (Fig. 6) oder aber eine Spülung dieses Sammlerraumes von beiden Seiten vorzunehmen (Fig. 5). In dem letztgenannten Fall sind die beiden Anschlußflansche 24 durch eine Verbindungsleitung 29 miteinander verbunden, während die Absperrventile 27a, 28a als Dreiwegeventile ausgebildet sind. Von der Verbindungsleitung 29 geht die Leitung 5 ab, in der ein Absperrventil 50 liegt.

Die Ausführungsformen nach Fig. 5,6 gelten in gleichem Maße naturgemäß auch für den Verteiler 4. Der seitliche Leitungsanschluß 250 (Fig. 3) entfällt bei der Ausführungsform nach Fig. 5; er kann auch bei der Ausführungsform nach Fig. 6 entfallen, wenn die Leitung 5 über ein entsprechendes Ventil an einen der stirnseitigen Anschlußflanschen 24 angeschlossen ist.

Bei dem einfachen Schema des beschriebenen intelligenten Leitungssystems nach Fig. 1 sind alle Bereitstellungsstationen 1 durch den Sammler 3 und alle Behandlungsstationen 2 durch den Verteiler 4 zusammengefaßt. Insbesondere dann, wenn es darum geht, eine größere Vielzahl unterschiedlicher Behandlungsstationen in vielfältiger Weise mit Behandlungsmitteln zu versorgen, können naturgemäß wesentlich komplexere Systeme Verwendung finden, die den Bedürfnissen des jeweiligen Einsatzzweckes angepaßt sind.

Ein Beispiel dafür ist in Fig. 2 veranschaulicht, in der gleiche Bezugszeichen gleiche Teile wie in den bereits beschriebenen Figuren bezeichnen und deshalb nicht nochmals erläutert sind.

Die Anordnung ist dabei derart getroffen, daß die Bereitstellungsstationen 1 jeweils gruppenweise (im vorliegenden Fall zwei Gruppen) durch je einen Sammler 3 zusammengefaßt sind. Die beiden Sammler 3 sind ablaßseitig über zwei Leitungen 30 und von der Programmsteuereinheit 140(Fig. 1) angesteuerte Magnetventile 31 mit einem Hauptsammler 300 verbunden, der über die Leitung 5 der Transportmittel mit einem Hauptverteiler 400 in Verbindung steht. Von dem Hauptverteiler 400 werden über ebenfalls von der Programmsteuereinheit 140 angesteuerte Magnetventile 32 und Leitungen 33 zwei Verteiler 4 versorgt, die Gruppen von Behandlungsstationen 2 zusammenfassen.

An einen Anschluß 10 des in der Zeichnung rechten Verteilers 4 ist über eine Leitung 34 ein dritter parallelliegender Verteiler 4a angeschlossen, in dessen Verteilerraum die Leitung 34 über den stirnseitigen Anschlußflansch 24 mündet und der wiederum eine Gruppe von Behandlungsstationen 2 zusammenfassend versorgt.

Insgesamt gesehen ist somit in Fig. 2 eine Behandlungsmittel-Verteilungsvorrichtung dargestellt, bei der seriell und parallel gestaffelt angeordnete gesteuerte Sammler und Verteiler 3, 300 bzw. 4, 4a, 400 vorgesehen sind.

Die dargestellte Vorrichtung ist naturgemäß nur ein Beispiel für ein komplexeres intelligentes Leitungssystem, das in beliebiger Weise ergänzt oder abgewandelt werden kann.

Im übrigen sind in den Fig. 2 sowie 5 und 6 die Programmsteuereinheit 140 und die zugeordneten Steuerleitungen 120,130 der besseren Übersichtlichkeit wegen nicht mehr veranschaulicht. Sie sind entsprechend Fig. 1 ausgeführt.

Unabhängig von der Ausbildung des intelligenten Leitungssystems und des jeweiligen Sammlers 3 sowie des jeweiligen Verteilers 4 erlaubt die beschriebene Behandlungsmittel-Verteilungsvorrichtung nicht nur einen einseitig von den Bereitstellungsstationen 1 zu den Behandlungsstationen 2 hin gerichteten Behandlungsmitteltransport, sondern die Vorrichtung kann auch bidirektional betrieben werden. Dazu kann über den jeweils hergestellten Verbindungsweg von einer Behandlungsstation 2 (oder einer Gruppe von solchen Stationen) Medium in eine Bereitstellungsstation 1 (oder eine Gruppe derselben) und wieder zurück gefördert werden.

Schließlich ist noch zu erwähnen, daß auch bei der komplexen Vorrichtung nach Fig. 4 die einzelnen Sammler und Verteiler 3, 300 bzw. 4,4a,400 mit bereits erläuterten Spüleinrichtungen versehen und entweder gemeinsam oder einzeln für sich gespült werden können. Vorteilhaft ist es insgesamt bei allen Ausführungsformen, daß die Spülung auch unabhängig von einer Spülung einzelner Bereitstellungs- oder Behandlungsstationen 1,2 erfolgen kann.

Um Toträume zu vermeiden, kann es auch zweckmäßig sein, den Sammler 3 und den Verteiler 4 jeweils mit einer Verbindungsleitung 29 nach Fig. 5 zu versehen und die die Transportmittel bildende gemeinsame Leitung 5 zwischen den beiden Verbindungsleitungen 29 anzuordnen. Dies ist in Fig. 1 gestrichelt angedeutet.

## Patentansprüche

1. Verfahren zur Verteilung flüssiger, fester fließfähiger oder gasförmiger Behandlungsmittel auf eine Anzahl von Textilbehandlungsstationen, bei dem die Behandlungsmittel in den einzelnen Behandlungsmitteln zugeordneten Bereitstellungsstationen (1) angerichtet und/oder bereitgehalten und sodann bedarfsgemäß über Transportmittel der oder den jeweiligen Textilbehandlungsstation(en) zugeführt werden, dadurch gekennzeichnet, daß den Bereitstellungsstationen (1) und den Behandlungsstationen (2) diese zumindest jeweils gruppenweise zusammenfassende steuerbare Sammel- bzw. Verteilungsmittel (3,4) zugeordnet werden, daß die Sammel- und die Verteilungsmittel (3,4) derart gesteuert werden, daß bedarfsgemäß über die Sammelmittel (3) jeweils eine Verbindung zumindest einer angesteuerten Bereitstellungsstation (1) und den Transportmitteln (5) sowie über die Verteilungsmittel (4) jeweils eine Verbindung zwischen den Transportmitteln (5) und zumindest einer angesteuerten Behandlungsstation (2) hergestellt wird, und daß über den so hergestellten Verbindungsweg Behandlungsmittel von der jeweiligen, wenigstens eine Bereitstellungsstation (1) in die jeweilige zumindest eine Behandlungsstation (2) gebracht werden.

2. Verfahren nach Anspruch 1, dadurch gekennzeichnet, daß die Sammel- und/oder die Verteilungsmittel (3,4) vor und/oder nach der Durchleitung eines Behandlungsmittels gespült werden.

3. Verfahren nach Anspruch 2, dadurch gekennzeichnet, daß die Spülung unabhängig von einer Spülung einzelner Bereitstellungs- oder Behandlungsstationen (1,2) erfolgt.

4. Verfahren nach Anspruch 2 oder 3, dadurch gekennzeichnet, daß auch die Transportmittel (5) gespült werden.

5. Verfahren nach Anspruch 1, dadurch gekennzeichnet, daß über den Verbindungsweg Behandlungsmedium aus der zumindest einen Behandlungsstation (2) zu der zumindest einen Bereitstellungsstation (1) gebracht wird.

6. Verfahren nach Anspruch 1, dadurch gekennzeichnet, daß seriell und/oder parallel gestaffelt angeordnete gesteuerte Sammel- und/oder Verteilungsmittel (3,4) verwendet werden.

7. Verfahren nach Anspruch 2, dadurch gekennzeichnet, daß wenigstens die Sammel- und/oder die Verteilungsmittel (3,4) nach dem Spülen zumindest teilweise mit Spülmedium gefüllt belassen werden.

8. Vorrichtung zur Durchführung des Verfahrens nach einem der vorhergehenden Ansprüche, mit Bereitstellungsstationen (1), Transportmitteln (5) und Behandlungsstationen (2) dadurch gekennzeichnet, daß die den Bereitstellungsstationen (1) und den Behandlungsstationen (2) zugeordneten Sammel- bzw. Verteilungsmittel (3,4) jeweils einen Mediumssammel- bzw. -verteilungsraum (14) aufweisen, in den Anschlüsse (7,10) für einzelne Bereitstellungs- bzw. Behandlungsstationen (1,2) und/oder Gruppen derselben münden, daß die Anschlüsse (8,10) den jeweiligen Mediumsdurchtritt beeinflussende, wahlweise ansteuerbare Steuerglieder (8,11) enthalten, daß der Sammel- und der Verteilungsraum (14) durch wenigstens eine Leitung (5) der Transportmittel miteinander verbunden sind und daß die Steuerglieder (8,11) mit einer Steuereinheit (140) verbunden sind, durch die sie unter Herstellung einer Leitungsverbindung zwischen zumindest einer jeweils ausgewählten Bereitstellungsstation (1) und zumindest einer jeweils ausgewählten Behandlungsstation (2) einzeln und/oder gruppenweise ansteuerbar sind.

9. Vorrichtung nach Anspruch 8, dadurch gekennzeichnet, daß der Sammel- und/oder der Verteilungsraum (14) jeweils in einem rohrförmigen Gehäuse (13) ausgebildet sind.

10. Vorrichtung nach Anspruch 9, dadurch gekennzeichnet, daß die Anschlüsse (8;10) nebeneinanderliegend an dem rohrförmigen Gehäuse (13) angeordnet sind und die Steuerglieder durch Ventile (8) gebildet sind.

11. Vorrichtung nach Anspruch 10, dadurch gekennzeichnet, daß die Ventile (8) an dem rohrförmigen Gehäuse (13) den Anschlüssen (8;10) jeweils gegenüberliegend angeordnet sind und daß die Verschlußglieder (22) der Ventile (8) mit den Anschlußmündungen zusammenwirkend ausgebildet sind.

12. Vorrichtung nach einem der Ansprüche 9 bis 11, dadurch gekennzeichnet, daß an dem rohrförmigen Gehäuse (13) stirnseitig Anschlußmittel (24) für wenigstens eine Leitung der Transportmittel und/oder für eine Spülmittelleitung (25, 26) angeordnet sind und daß diesen Anschlußmitteln gegebenenfalls auf wenigstens einer Gehäuseseite Absperrmittel (27, 28; 27a, 28a) zugeordnet sind.

13. Vorrichtung nach Anspruch 12, dadurch gekennzeichnet, daß die beiden stirnseitigen Anschlußmittel (24) durch eine Verbindungsleitung (29) miteinander verbunden sind.

14. Vorrichtung nach Anspruch 13, dadurch gekennzeichnet, daß die Verbindungsleitung (29) mit wenigstens einer Leitung (5) der Transportmittel verbunden ist.

15. Vorrichtung nach einem der Ansprüche 8 bis 14, dadurch gekennzeichnet, daß die Transportmittel mehrere Leitungen (5) aufweisen.

16. Vorrichtung nach einem der Ansprüche 8 bis 15, dadurch gekennzeichnet, daß jeweils eine Gruppe von Bereitstellungs- und/oder Behandlungsstationen (1,2) ein eigener Sammel- bzw. Verteilungsraum (14) zugeordnet ist, der über entsprechende Leitungsmittel (30,33,34) mit entsprechenden,jeweils Steuerglieder (31, 32) enthaltenden Anschlüssen wenigstens eines parallel- oder nachgeschalteten weiteren Sammel- bzw. Verteilungsraumes verbunden ist und daß die wenigstens eine Leitung (5) der Transportmittel zwischen jeweils wenigstens einem solchen weiteren Sammel- bzw. Verteilungsraum verlaufend angeordnet ist.

17. Vorrichtung nach einem der Ansprüche 8 bis 16, dadurch gekennzeichnet, daß wenigstens eine Bereitstellungsstation eine Dosiereinrichtung (1a) für ein Behandlungsmittel enthält, die unmittelbar an den zugeordneten Anschluß (7) des zugeordneten Sammelraums (14) angeschlossen ist.

## Claims

1. Method for distributing treatment agents in liquid, solid, flowable or gaseous state to a plurality of textile treatment stations, in which method the treatment agents are prepared and/or kept ready in preparation stations (1) assigned to individual treatment agents and are then fed according to requirement via transport means to the respective textile treatment station or stations, characterised in that the preparation stations (1) and treatment stations (2) have collecting or distribution means (3, 4) allocated to them, which may be controlled and combine these stations at least in respective groups; that the collecting and distribution means (3, 4) are controlled in such a way as to create according to requirement a respective connection at least between one actuated preparation station (1) and the transport means (5) via the collecting means (3), and a respective connection between the transport means (5) and at least one actuated treatment station (2) via the distribution means (4); and that via the connection thus created, treatment agents are brought from the respective at least one preparation station (1) into the respective at least one treatment station (2).

2. Method according to Claim 1, characterised in that the collecting and/or distribution means (3, 4) are rinsed before and/or after a treatment agent is passed through them.

3. Method according to Claim 2, characterised in that rinsing is carried out independently of the rinsing of individual preparation or treatment stations (1, 2).

4. Method according to Claim 2 or 3, characterised in that the transport means (5) are also rinsed.

5. Method according to Claim 1, characterised in that treatment agent is passed via the connection from the at least one treatment station (2) to the at least one preparation station (1).

6. Method according to Claim 1, characterised in that the controllable collecting and/or distribution means (3, 4) used are staggered in series and/or parallel.

7. Method according to Claim 2, characterised in that at least the collecting and/or distribution means (3, 4) are left at least partially filled with rinsing medium after rinsing.

8. Device for performing the method according to one of the preceding claims, with preparation stations (1), transport means (5) and treatment stations (2) characterised in that the collecting or distribution means (3, 4) allocated to the preparation stations (1) and the treatment stations (2) have a respective medium collecting or distribution volume (14), into which the connections (7, 10) for individual preparation or treatment stations (1, 2) and/or groups thereof feed; that the connections (8, 10) contain control members (8, 11), which influence the respective passage of medium and may be selectively actuated; that the collecting and distribution volumes (14) are connected to one another via at least one pipe (5) of the transport means; and that the control members (8, 11) are connected to a control unit (140), by means of which they may be actuated individually and/or in groups on formation of a pipe connection between at least one respectively selected preparation station (1) and at least one respectively selected treatment station (2).

9. Device according to Claim 8, characterised in that the collecting and/or distribution volumes (14) are defined respectively in a tubular housing (13).

10. Device according to Claim 9, characterised in that the connections (8; 10) are arranged adjacent to one another on the tubular housing (13) and the control members are in the form of valves (8).

11. Device according to Claim 10, characterised in that the valves (8) are arranged to lie opposite the respective connections (8; 10) on the tubular housing (13); and that the valve members (22) of the valves (8) are constructed to interact with the mouths of the connections.

12. Device according to one of Claims 9 to 11, characterised in that connection means (24) for at least one pipe of the transport means and/or for the rinsing agent pipe (25, 26) are arranged on the face side of the tubular housing (13); and that blocking means (27, 28; 27a, 28a) are optionally allocated to these connection means on at least one side of the housing.

13. Device according to Claim 12, characterised in that the two face-side connection means (24) are connected to one another via a connection pipe (29).

14. Device according to Claim 13, characterised in that the connection pipe (29) is connected to at least one pipe (5) of the transport means.

15. Device according to one of Claims 8 to 14, characterised in that the transport means have several pipes (5).

16. Device according to one of Claims 8 to 15, characterised in that each group of preparation and/or treatment stations (1, 2) has its own allocated collecting or distribution volume (14), which is connected via corresponding pipe means (30, 33, 34) to corresponding connections, each containing control members (31, 32), of at least one further collecting or distribution volume connected parallel or in series; and that the at least one pipe (5) of the transport means is arranged to extend between the respective at least one such further collecting or distribution volume.

17. Device according to one of Claims 8 to 16, characterised in that at least one preparation station contains a dosing means (1a) for a treatment agent, which is directly connected to the allocated connection (7) of the allocated collecting area (14).

## Revendications

1. Procédé de distribution d'agents de traitement liquides, solides fluides ou gazeux entre un certain nombre de postes de traitement de produits textiles, dans lequel les agents de traitement sont préparés et/ou stockés dans des postes de préparation (1) associés aux différents agents de traitement puis sont amenés en fonction des besoins au ou aux poste(s) concerné(s) de traitement des produits textiles par l'intermédiaire de moyens de transport, caractérisé par le fait que des moyens de collecte et de distribution (3, 4) commandés sont associés aux postes de préparation (1) et aux postes de traitement (2) au moins en formant des groupes avec ceux-ci, par le fait que les moyens de collecte et de distribution (3, 4) sont commandés de manière telle qu'en fonction des besoins, une liaison soit établie par l'intermédiaire des moyens de collecte (3) entre au moins un poste de préparation (1) commandé et les moyens de transport (5) et qu'une liaison soit établie par l'intermédiaire des moyens de distribution (4) entre les moyens de transport (5) et au moins un poste de traitement commandé (2) et par le fait que, par l'intermédiaire de la liaison ainsi établie, l'agent de traitement est amené du poste de préparation (1) concerné, au nombre d'au moins un, au poste de traitement (2) concerné, au nombre d'au moins un.

2. Procédé selon la revendication 1, caractérisé par le fait que les moyens de collecte et/ou de distribution (3, 4) sont rincés avant et/ou après l'acheminement d'un agent de traitement.

3. Procédé selon la revendication 2, caractérisé par le fait que le rinçage est effectué indépendamment d'un rinçage des différents postes de préparation ou de traitement (1, 2).

4. Procédé selon la revendication 2 ou la revendication 3, caractérisé par le fait que l'on rince également les moyens de transport (5).

5. Procédé selon la revendication 1, caractérisé par le fait que de l'agent de traitement est amené du poste de traitement (2) au nombre d'au moins un au poste de préparation (1) au nombre d'au moins un par l'intermédiaire de la liaison.

6. Procédé selon la revendication 1, caractérisé par le fait que l'on utilise des moyens de collecte et/ou de distribution (3, 4) commandés qui sont disposés de manière échelonnée en série et/ou en parallèle.

7. Procédé selon la revendication 2, caractérisé par le fait qu'après le rinçage on laisse au moins les moyens de collecte et/ou de distribution (3, 4) au moins partiellement remplis d'agent de rinçage.

8. Dispositif pour la mise en oeuvre du procédé selon l'une des revendications précédentes, comportant des postes de préparation (1), des moyens de transport (5) et des postes de traitement (2), caractérisé par le fait que les moyens de collecte et de distribution (3, 4) associés aux postes de préparation (1) et aux postes de traitement (2) comprennent chaque fois une chambre (14) de collecte ou une chambre de distribution d'agent dans laquelle débouchent des moyens de raccordement (7, 10) pour les différents postes de préparation et de traitement (1, 2) et/ou des groupes de ceux-ci, par le fait que les moyens de raccordement (8, 10) comportent des moyens de commande (8, 11) actionnés de manière sélective qui agissent sur le passage de l'agent concerné, par le fait que les chambres de collecte et de distribution (14) communiquent entre elles par au moins une conduite (5) des moyens de transport et par le fait que les moyens de commande (8, 11) sont connectés à une unité de commande (140) par laquelle ils peuvent être commandés individuellement et/ou en groupes pour établir une communication entre au moins un poste de préparation (1) sélectionné et au moins un poste de traitement (2) sélectionné.

9. Dispositif selon la revendication 8, caractérisé par le fait que les chambres de collecte et/ou de distribution (14) sont agencées chaque fois dans un boîtier (13) tubulaire.

10. Dispositif selon la revendication 9, caractérisé par le fait que les moyens de raccordement (8, 10) sont disposés côte à côte sur le boîtier (13) tubulaire et que les moyens de commande sont constitués par des valves (8).

11. Dispositif selon la revendication 10, caractérisé par le fait que les valves (8) sur le boîtier (13) tubulaire sont disposées en vis-à-vis chaque fois des moyens de raccordement (8, 10) et par le fait que les organes de fermeture (22) des valves (8) sont agencés de manière à coopérer avec les orifices de raccordement.

12. Dispositif selon l'une des revendications 9 à 11, caractérisé par le fait que des moyens de raccordement (24) pour au moins une conduite des moyens de transport et/ou une conduite pour un agent de rinçage (25, 26) sont disposés sur la face frontale du boîtier (13) tubulaire et par le fait que, le cas échéant, des moyens de fermeture (27, 28, 27a, 28a) sont associés auxdits moyens de raccordement sur au moins une face du boîtier.

13. Dispositif selon la revendication 12, caractérisé par le fait que les deux moyens de raccordement (24) sur la face frontale du boîtier sont reliés entre eux par l'intermédiaire d'une conduite de liaison (29).

14. Dispositif selon la revendication 13, caractérisé par le fait que la conduite de liaison (29) est reliée à au moins une conduite (5) des moyens de transport.

15. Dispositif selon l'une des revendications 8 à 14, caractérisé par le fait que les moyens de transport comprennent plusieurs conduites (5).

16. Dispositif selon l'une des revendications 8 à 15, caractérisé par le fait qu'une chambre de collecte et de distribution (14) propre est associée à au moins un groupe de postes de préparation et/ou de postes de traitement (1, 2), laquelle chambre est reliée par des conduites (30, 33, 34) adaptées à des moyens de raccordement pourvus d'éléments de commande (31, 32) d'au moins une chambre de collecte et de distribution supplémentaire et par le fait que la conduite (5), au nombre d'au moins une, des moyens de transport s'étend chaque fois entre au moins une telle chambre de collecte et de distribution supplémentaire.

17. Dispositif selon l'une des revendications 8 à 16, caractérisé par le fait qu'au moins un poste de préparation comprend un dispositif de dosage (1a) pour un agent de traitement, lequel dispositif est connecté directement au moyen de raccordement (7) de la chambre collectrice (14) associée.
